# EUROPÄISCHE PATENTANMELDUNG

(11) **EP 0 942 116 A1**
(43) Veröffentlichungstag der Anmeldung: **15.09.1999**
(21) Anmeldenummer: 99104679.8
(22) Anmeldetag: 09.03.1999
(51) Int. Cl.: E04F 15/08

(54) **Fliese und Verfahren zum Verlegen von Fliesen**

(30) Priorität: 29.10.1998 DE 19849828; 09.03.1998 DE 29804086 U
(71) Anmelder: Rundmund, Stephan, 48683 Ahaus (DE)
(72) Erfinder: Rundmund, Stephan, 48683 Ahaus (DE)
(74) Vertreter: Stark, Walter, Dr.-Ing.

(57) **Zusammenfassung**

Die Erfindung betrifft eine Fliese (1) mit Vorderseite (2), Rückseite (3) und seitlichen Begrenzungsflächen (4), insbesondere Bodenfliese zum fugenlosen Verlegen. Um eine Fliese (1) anzugeben, die leicht und ohne großen Aufwand verlegbar ist und selbst bei fugenloser Verlegung eine ausreichende und sichere Fixierung in ihrer Position ermöglicht und gewährleistet, sollen bei der Fliese (1) die seitlichen Begrenzungsflächen (4) zumindest teilweise in Richtung der Rückseite (3) einwärts weisend abgeschrägt sein.

Die Erfindung betrifft weiterhin ein Verfahren zum Verlegen von solchen erfindungsgemäßen Fliesen (1). Um ein Verlegeverfahren anzugeben, das diese Nachteile vermeidet und durch das mit wenig Aufwand eine sichere und belastbare Verankerung und Fixierung der verlegten Fliesen (1) erzielt wird, sollen die Fliesen (1) in eine flächig auf dem Untergrund aufgetragene pastöse Verlegemasse eingedrückt werden.

## Beschreibung

Die Erfindung betrifft eine Fliese mit Vorderseite, Rückseite und seitlichen Begrenzungsflächen, insbesondere Bodenfliese zum fugenlosen Verlegen.

Derartige Fliesen sind aus der Praxis in vielfältigen Ausführungsformen bekannt, wobei insbesondere der Umriß, das Fliesenmaterial, die Fliesendicke bzw. -stärke und die Oberflächenbeschaffenheit der Vorderseite voneinander abweichen und in verschiedenster Art und Weise ausgeprägt sein können.

Beim Verlegen derartiger Fliesen werden die Fliesen zuerst mit Abstand zueinander verlegt und die dadurch gebildeten Fugen werden dann in einem zweiten Arbeitsgang mit einer aushärtenden Fugenmasse aufgefüllt. Nach Erstarren und Aushärten dieser Masse werden die Fliesen dann durch die Fugen sicher in ihrer Position gehalten.

Nachteilig hierbei ist, daß ein solches Verlegen sehr arbeitsintensiv und aufwendig ist, da entweder die Fugen genau ausgefüllt werden müssen oder aber bei einer flächigeren Arbeitsweise die Fliesenoberfläche nach dem Verfugen von der Verfugmasse gereinigt werden müssen. Ein Verlegen ohne Fugen ist jedoch kaum möglich, da ansonsten die Fliesen nicht sicher verankert wären und spätestens bei starker Belastung keine sichere Fixierung der Fliesen mehr gewährleistet wäre.

Es ist insofern Aufgabe der Erfindung, eine Fliese anzugeben, die leicht und ohne großen Aufwand verlegbar ist und selbst bei fugenloser Verlegung eine ausreichende und sichere Fixierung in ihrer Position ermöglicht und gewährleistet.

Diese Aufgabe wird gelöst durch eine Fliese, bei der die seitlichen Begrenzungsflächen zumindest teilweise in Richtung der Rückseite einwärts weisend abgeschrägt sind. Hierdurch entstehen bei fugenlosem Verlegen solcher Fliesen unterhalb der Stoßflächen an den sich berührenden seitlichen Begrenzungsflächen fugenähnliche Bereiche, durch die eine sichere Verankerung der Fliesen gewährleistet wird.

Erfindungsgemäß können die seitlichen Begrenzungsflächen zur Vorderseite hin angefast sein, wodurch ein optisch ansprechenderes Erscheinungsbild der fugenlos verlegten Fliesen erzielt wird.

Vorzugsweise können die seitlichen Begrenzungsflächen jeweils zumindest einen sich über die gesamte Breite der Begrenzungsfläche erstreckenden, zu Vorderseite und Rückseite orthogonalen Flächenbereich aufweisen, so daß ein durchgehender Bereich unmittelbar aneinandergrenzender Stoßflächen entsteht, die bei Verlegen der Fliesen in einer unterhalb der Fliesen flächig auf dem Untergrund aufgetragenen Verlegemasse diese nicht bis zur Oberfläche aufsteigen lassen, wodurch Verunreinigungen der Vorderseiten der Fliesen vermieden werden.

Weiter können die seitlichen Begrenzungsflächen jeweils einen insbesondere unmittelbar an die Rückseite angrenzenden, sich über die gesamte Breite der Begrenzungsfläche erstreckenden, in Richtung der Rückseite einwärts weisend abgeschrägten Seitenbereich aufweisen, so daß ein fasenähnlicher Abschnitt entsteht und die Fliese entlang der seitlichen Begrenzungsflächen sicher gehalten ist.

Vorteilhafterweise können die abgeschrägten Seitenbereiche Vorsprünge beinhalten, die sich nicht über die Projektion der äußersten Bereiche der Begrenzungsflächen erstrecken, so daß durch die Vorsprünge, insbesondere durch die Seitenflächen der Vorsprünge eine noch bessere Verankerung der Fliese in der Verlegemasse erzielt wird, wobei durch die Begrenzung der räumlichen Erstreckung der Vorsprünge sichergestellt wird, daß ein optisch-fugenloses Verlegen der Fliesen möglich ist.

Bei einem bevorzugten Ausführungsbeispiel der Erfindung können sich die Vorsprünge über die gesamte Höhe des abgeschrägten Seitenbereiches erstrecken und sich in Richtung der Rückseite vergrößern, so daß in Richtung der Vorderseite gesehen keine hinterschnittenen Bereiche vorhanden sind, die beim Verlegen nur schwer mit Verlegemasse zu füllen sind und auch die Herstellung der Fliesen aufwendiger und schwieriger machen würden.

Hierbei können die Vorsprünge einen dreieckigen, insbesondere spiegelsymmetrischen Querschnitt oder einen viereckigen, insbesondere spiegelsymmetrischen Querschnitt, wie z. B. rechteckig, quadratisch, trapezförmig oder dergleichen aufweisen, wobei insbesondere die Vorsprünge zumindest eine in Richtung des abgeschrägten Seitenbereiches einwärts gerichtet zurückspringende, einen Freiraum begrenzende Seitenwand aufweisen können. Besonders vorteilhaft ist es, wenn die Vorsprünge einen trapezförmigen Querschnitt aufweisen, wobei die lange Seite des Trapezes die Außenseite des Vorsprunges bildet und benachbarte Vorsprünge trapezförmige Freiräume einschließen. Beim Verlegen werden diese Freiräume mit Verlegemasse ausgefüllt, wodurch sowohl in vertikaler wie auch in den horizontalen Richtungen eine sehr sichere und hochbelastbare Verankerung der Fliese erzielt wird.

Erfindungsgemäß können aber auch die Vorsprünge einen Rundungen aufweisenden Querschnitt haben, so daß die Herstellung vereinfacht und somit auch kostengünstiger wird.

Die Erfindung betrifft weiterhin ein Verfahren zum Verlegen von solchen erfindungsgemäßen Fliesen. Wie bereits eingangs beschrieben, sind bisher bekannte Verlegeverfahren aufwendig und arbeitsintensiv.

Es ist insofern ebenfalls Aufgabe der Erfindung, ein Verlegeverfahren anzugeben, das diese Nachteile vermeidet und durch das mit wenig Aufwand eine sichere und belastbare Verankerung und Fixierung der verlegten Fliesen erzielt wird.

Diese Aufgabe wird gelöst , indem die Fliesen in eine flächig auf dem Untergrund aufgetragene pastöse Verlegemasse eingedrückt werden. Insbesondere können dabei die Fliesen kantenbündig ohne Fugen freizulassen nebeneinander angeordnet in die Verlegemasse eingedrückt werden, wobei durch die spezielle Ausgestaltung der seitlichen Begrenzungsflächen der Fliesen die Verlegemasse sowohl in die zwischen den Fliesen befindlichen fugenähnlichen Bereiche als auch in die zwischen den Vorsprüngen befindlichen Freiräume gedrückt wird, wodurch nach dem Aushärten der Verlegemasse die erwünschte Fixierung und Verankerung der Fliese in der Verlegemasse automatisch erreicht wird.

Erfindungsgemäß kann nach dem Eindrücken der Fliesen in die Verlegemasse eine Verdichtung, vorzugsweise mittels einer insbesondere elektrischen oder elektromechanischen Vibrationsplatte bzw. Rüttelplatte, erfolgen, die weiter von einem von einer entsprechenden Vorrichtung erzeugten Niederdruck bzw. Vakuum unterstützt wird.

Hierdurch können sicher Lufteinschlüsse aus der Verlegemasse bzw. an den Kontaktstellen Fliese/Verlegemasse entfernt werden.

Vorteilhafterweise können vor dem Eindrücken der Fliesen die seitliche Begrenzungsflächen der Fliesen insbesondere mit einem Epoxydharzmaterial oder dergleichen haftgrundiert werden, so daß eine nochmals verbesserte und verstärkten Verankerung der Fliesen in der Verlegemasse erzielt wird.

Im folgenden wird ein in der Zeichnung dargestelltes Ausführungsbeispiel beschrieben. Die einzige Figur zeigt eine Fliese 1 mit einer Vorderseite 2, einer Rückseite 3 und seitlichen Begrenzungsflächen 4, die zur Vorderseite 2 hin eine Fase 5 aufweisen.

Die seitlichen Begrenzungsflächen 4 beinhalten weiter jeweils eine sich über die gesamte Breite der Begrenzungsfläche 4 erstreckenden, zu Vorderseite 2 und Rückseite 3 orthogonalen Flächenbereich 6 und einen unmittelbar an die Rückseite 3 angrenzenden, sich ebenfalls über die gesamte Breite der Begrenzungsfläche 4 erstreckenden, in Richtung der Rückseite 3 einwärts weisend abgeschrägten Seitenbereich 7.

Diese Seitenbereiche 7 bestehen jeweils aus einer Anzahl von Vorsprüngen 7a, die zwischen sich Freiräume 7b bilden, wobei sich die Vorsprünge 7a nicht über die Projektion der äußersten Bereiche der seitlichen Begrenzungsflächen 4 erstrecken. Die Form und die Anzahl der Vorsprünge 7a und der Freiräume 7b ist beliebig und kann von dem dargestellten Ausführungsbeispiel mehr oder weniger deutlich abweichen.

## Patentansprüche

1. Fliese (1) mit Vorderseite (2), Rückseite (3) und seitlichen Begrenzungsflächen (4), insbesondere Bodenfliese zum fugenlosen Verlegen, dadurch gekennzeichnet, daß die seitlichen Begrenzungsflächen (4) zumindest teilweise in Richtung der Rückseite (3) einwärts weisend abgeschrägt sind.

2. Fliese (1) nach Anspruch 1, dadurch gekennzeichnet, daß die seitlichen Begrenzungsflächen (4) zur Vorderseite (2) hin angefast sind.

3. Fliese (1) nach Anspruch 1 oder 2, dadurch gekennzeichnet, daß die seitlichen Begrenzungsflächen (4) jeweils zumindest einen sich über die gesamte Breite der Begrenzungsfläche (4) erstreckenden, zu Vorderseite (2) und Rückseite (3) orthogonalen Flächenbereich (6) aufweisen.

4. Fliese (1) nach einem der Ansprüche 1 bis 3, dadurch gekennzeichnet, daß die seitlichen Begrenzungsflächen (4) jeweils einen insbesondere unmittelbar an die Rückseite (3) angrenzenden, sich über die gesamte Breite der Begrenzungsfläche (4) erstreckenden, in Richtung der Rückseite (3) einwärts weisend abgeschrägten Seitenbereich (7) aufweisen.

5. Fliese (1) nach Anspruch 4, dadurch gekennzeichnet, daß die abgeschrägten Seitenbereiche (7) Vorsprünge (7a) beinhalten, die sich nicht über die Projektion der äußersten Bereiche der Begrenzungsflächen (4) erstrecken.

6. Fliese (1) nach Anspruch 5, dadurch gekennzeichnet, daß sich die Vorsprünge (7a) über die gesamte Höhe des abgeschrägten Seitenbereiches (7) erstrecken und sich in Richtung der Rückseite (3) vergrößern.

7. Fliese (1) nach Anspruch 5 oder 6, dadurch gekennzeichnet, daß die Vorsprünge (7a) einen dreieckigen, insbesondere spiegelsymmetrischen Querschnitt aufweisen.

8. Fliese (1) nach Anspruch 5 oder 6, dadurch gekennzeichnet, daß die Vorsprünge (7a) einen viereckigen, insbesondere spiegelsymmetrischen Querschnitt, wie z. B. rechteckig, quadratisch, trapezförmig oder dergleichen aufweisen.

9. Fliese (1) nach einem der Ansprüche 5 bis 8, dadurch gekennzeichnet, daß die Vorsprünge (7a) zumindest eine in Richtung des abgeschrägten Seitenbereiches (7) einwärts gerichtet zurückspringende, einen Freiraum (7b) begrenzende Seitenwand aufweisen.

10. Fliese (1) nach Anspruch 8 in Verbindung mit Anspruch 9, dadurch gekennzeichnet, daß die Vorsprünge (7a) einen trapezförmigen Querschnitt aufweisen, wobei die lange Seite des Trapezes die Außenseite des Vorsprunges (7a) bildet und benachbarte Vorsprünge (7a) trapezförmige Freiräume (7b) einschließen.

11. Fliese (1) nach Anspruch 5, 6 oder 9 in Verbindung mit Anspruch 5 oder 6, dadurch gekennzeichnet, daß die Vorsprünge (7a) einen Rundungen aufweisenden Querschnitt haben.

12. Verfahren zum Verlegen von Fliesen (1) nach einem der Ansprüche 1 bis 11, dadurch gekennzeichnet, daß die Fliesen (1) in eine flächig auf dem Untergrund aufgetragene pastöse Verlegemasse eingedrückt werden.

13. Verfahren nach Anspruch 12, dadurch gekennzeichnet, daß die Fliesen (1) kantenbündig ohne Fugen freizulassen nebeneinander angeordnet in die Verlegemasse eingedrückt werden.

14. Verfahren nach Anspruch 12 oder 13, dadurch gekennzeichnet, daß nach dem Eindrücken der Fliesen (1) in die Verlegemasse eine Verdichtung erfolgt.

15. Verfahren nach Anspruch 14, dadurch gekennzeichnet, daß die Verdichtung mittels einer insbesondere elektrischen oder elektromechanischen Vibrationsplatte bzw. Rüttelplatte erfolgt.

16. Verfahren nach Anspruch 14 oder 15, dadurch gekennzeichnet, daß die Verdichtung von einem von einer entsprechenden Vorrichtung erzeugten Niederdruck bzw. Vakuum unterstützt wird.

17. Verfahren nach einem der Ansprüche 12 bis 16, dadurch gekennzeichnet, daß vor dem Eindrücken der Fliesen (1) in die Verlegemasse die seitlichen Begrenzungsflächen (4) der Fliesen (1) insbesondere mit einem Epoxydharzmaterial oder dergleichen haftgrundiert werden.
